# EUROPÄISCHE PATENTSCHRIFT

(11) **EP 4 565 381 B1**
(45) Veröffentlichungstag und Bekanntmachung des Hinweises auf die Patenterteilung: **20.05.2026**
(21) Anmeldenummer: 23751262.9
(22) Anmeldetag: 25.07.2023
(51) Int. Cl.: B21B 35/14

(54) **WALZWERKSANORDNUNG ZUR ÜBERTRAGUNG HOHER DREHMOMENTE**
ROLLING MILL ASSEMBLY FOR TRANSMITTING HIGH TORQUES
ENSEMBLE LAMINOIR POUR LA TRANSMISSION DE COUPLES ÉLEVÉS

(30) Priorität: 02.08.2022 DE 102022119330
(43) Veröffentlichungstag der Anmeldung: 11.06.2025
(73) Patentinhaber: Voith Patent GmbH, 89522 Heidenheim (DE)
(72) Erfinder: GRAWENHOF, Peter, 89547 Dettingen (DE)
(74) Vertreter: Voith Patent GmbH - Patentabteilung
(86) Internationale Anmeldenummer: PCT/EP2023/070552
(87) Internationale Veröffentlichungsnummer: WO 2024/028156

(56) Entgegenhaltungen:
- EP-A1- 1 393 826
- EP-B1- 1 530 685
- EP-B1- 3 227 578
- WO-A1-2005/039791
- DE-A1- 10 316 261
- DE-A1- 19 748 450
- DE-B3- 10 306 542
- GB-A- 2 400 430
- JP-A- 2013 136 070

## Beschreibung

Die Erfindung betrifft eine Walzwerksanordnung umfassend eine erste Arbeitswalze und eine zweite Arbeitswalze, wobei die Arbeitswalzen jeweils mit einer Gelenkwelle verbunden sind, die wiederum jeweils mit einer Antriebsvorrichtung verbunden sind, wobei die beiden Gelenkwellen jeweils ein walzenseitiges Gelenk und ein antriebsseitiges Gelenk umfassen.

Aus dem Stand der Technik ist die EP 3227578 B1 bekannt, die eine Gelenkwelle beschreibt, die in ihrer Länge teleskopartig ändern kann. Eine Nutzung in einer Walzengerüst mit zwei Gelenkwellen und entsprechenden Vorkehrungen zum Betrieb von nebeneinander angeordneten Gelenkwellen ist nicht beschrieben.

Weiterhin ist aus dem Stand der Technik die JP 2013 136070 bekannt, die zwei parallel angeordneten Gelenkwellen beschreibt, die jeweils eine Vorrichtung zur Längenänderung umfassen, wobei die Vorrichtungen zur Längenänderung ebenfalls parallel zueinander angeordnet sind.

Weiterhin ist aus dem Stand der Technik die DE 10316261 bekannt, die ebenfalls zwei Gelenkwellen mit Wellenzapfen zur Längenänderung zeigt. Auch hier sind die Vorrichtungen zur Längenänderung parallel zueinander und jeweils zwischen den antriebsseitigen und den walzenseitigen Gelenken der Gelenkwellen angeordnet.

Die walzenseitigen Gelenke können bei einer Anordnung, wie im Stand der Technik bekannt, bei der die walzenseitigen Gelenke unmittelbar übereinander angeordnet sind, maximal den gleichen Durchmesser wie die Arbeitswalzen aufweisen, da die Ober- und Unterwalze beim Walzen dünner Bleche und beim Kalibrieren nur einen minimalen oder gar keinen Walzspalt aufweisen. Aufgrund dieser Limitierung haben walzenseitigen Gelenke das größte Ausfallrisiko. Bei einer versetzten Anordnung der Gelenke werden im Stand der Technik entsprechende Wellenstücke verwendet, sogenannte "Spacer" um Platz für die Gelenke zu schaffen, wobei die Walzenanordnung insgesamt länger wird.

Die Aufgabe der Erfindung ist es, eine besonders kompakte Walzwerksanordnung mit verbesserter Drehmomentkapazität der Gelenkwellen bereitzustellen, um große Drehmomente von dem Antrieb an die Arbeitswalzen übertragen zu können. Die Gelenkwellen haben meist an den walzenseitigen Gelenken das größte Ausfallrisiko, es ist daher auch die Aufgabe der Erfindung eine Walzwerksanordnung bereitzustellen, die einen Einbau von walzenseitigen Gelenken mit einer größeren Drehmomentkapazität erlauben.

Die Aufgabe wird erfindungsgemäß durch eine Ausführung entsprechend dem unabhängigen Anspruch gelöst. Weitere vorteilhafte Ausführungsformen der vorliegenden Erfindung finden sich in den Unteransprüchen.

Die Aufgabe wird erfindungsgemäß mit einer Walzwerksanordnung ausgeführt, wobei das erste walzenseitige Gelenk einen ersten Abstand zur ersten Arbeitswalze aufweist und das zweite walzenseitige Gelenk einen zweiten Abstand zur zweiten Arbeitswalze aufweist, wobei der erste und der zweite Abstand um 0,5 m bis 4 m unterschiedlich sind, und wobei bei zumindest einer Gelenkwelle eine Vorrichtung zur Längenänderung zwischen walzenseitigem Gelenk und Arbeitswalze angeordnet ist. und bei der anderen Gelenkwelle eine weitere Vorrichtung zur Längenänderung zwischen walzenseitigem Gelenk und antriebsseitigem Gelenk angeordnet ist.

Der unterschiedliche Abstand ermöglicht vorteilhaft, dass die Gelenke nebeneinander angeordnet werden können. Die Gelenke der Gelenkwelle benötigen eine größere Bauform im Vergleich zu Wellen und/oder Vorrichtungen zur Längenänderung, um das gleiche Drehmoment zu übertragen, ohne die eigene Belastungsgrenze zu überschreiten. Im Stand der Technik werden die Gelenke parallel angeordnet, so kann der Gelenk-Durchmesser nicht größer als der Walzendurchmesser werden, da die beiden walzenseitigen Gelenke sonst kollidieren.

Durch Verwendung einer Welle oder Vorrichtung zur Längenänderung mit einem geringeren Durchmesser, verglichen mit dem Arbeitswalzen-Durchmesser, entsteht so Platz, um ein größeres walzenseitiges Gelenk anzuordnen. Die Verwendung einer Vorrichtung zur Längenänderung ist bei der Gelenkwelle wichtig, um Veränderungen der Walzenposition zu kompensieren, ohne dass diese als Zwangskräfte an den Antrieb weitergegeben werden. Die Längenänderungen in den Arbeitswalzen des Walzgerüstes können durch thermische Ausdehnungen entstehen. Zudem ist ein aktives Verschieben der Arbeitswalzen entlang der Drehachse möglich, insbesondere um Schrägstellungen und Dickenunterschiede über die Breite des Walzgutes während des Walzprozesses auszugleichen.

Eine Vorrichtung zur Längenänderung kann dabei entlang der Achse teleskopartig die Länge unter Last oder im lastfreien Zustand verändern. Die Vorrichtung zu Längenänderung ist auch als Teleskopfunktion, Teleskopwelle oder Längenausgleich bekannt.

Weiterhin vorteilhaft ist eine Walzwerksanordnung, wobei die Vorrichtung zur Längenänderung an der unteren Gelenkwelle zwischen unterem walzenseitigem Gelenk und unterer Arbeitswalze angeordnet ist.

Durch die Länge der Vorrichtung zur Längenänderung, ihr Eigengewicht, das Gewicht von Gelenkwelle und/oder das Gewicht des walzenseitigen Gelenkes, kommt es zu einem Biegemoment, und daraus folgenden Materialbelastungen, insbesondere an der Anschlussnabe, wo die Vorrichtung zur Längenänderung außerhalb der beiden Gelenke zwischen Arbeitswalze und walzenseitigem Gelenk angeordnet ist. Die Biegung erfolgt dabei in Richtung der Schwerkraft.

Diese Biegung kann nachteilig für die Materialbeanspruchung Anschlussvorrichtung zwischen walzenseitigem Gelenk und Arbeitswalze und/oder der Vorrichtung zur Längenänderung sein. Eine weitere vorteilhafte Wirkung der Anordnung an der unteren Welle ist eine bessere Zugänglichkeit und die Möglichkeit zur Unterstützung eine Stützvorrichtung anbringen zu können.

Weiterhin vorteilhaft ist eine Walzwerksanordnung wobei die Vorrichtung zur Längenänderung mittels einer Stützvorrichtung gestützt wird.

Eine Stützvorrichtung kann dabei vorteilhaft der Beschriebenen Biegung entgegenwirken. Die Stützvorrichtung umfasst dabei vorteilhaft eine Walze, die gegen die Oberfläche der Vorrichtung zur Längenänderung gepresst wird, wobei die Press-Kraft derart gewählt wird, dass eine Biegung zumindest weitgehend kompensiert wird. Dies Stützvorrichtung kann dabei auch eine Mehrzahl von Walzen enthalten, welche gemeinsam die Stützfunktion ausüben und die Vorrichtung zur Längenänderung ggf. auch seitlich oder komplett umfänglich auf er Drehachse führen. Weiterhin können auch mehrere Stützwalzen in Achsrichtung hintereinander angeordnet werden, um die Stützfunktion gleichmäßig zu verstärken. Die Stützvorrichtung ist vorteilhaft als Stützspindel ausgeführt, und umfasst vorteilhaft zumindest ein Wälzlager, um die eingeleiteten Stützkräfte aufzunehmen. Die Walzen der Stützspindel sind dabei vorteilhaft kleiner als die Presswalzen der Walzwerksanordnung, und haben üblicherweise einen Durchmesser von 10 - 40 % der Presswalzen.

Weiterhin vorteilhaft ist eine Walzwerksanordnung, wobei die Walzwerksanordnung eine weitere Vorrichtung zum Längenänderung umfasst, wobei die weitere Vorrichtung zum Längenänderung zwischen den beiden Gelenken derjenigen Gelenkwelle angeordnet ist, die über keine Vorrichtung zur Längenänderung zwischen walzenseitigem Gelenk und Arbeitswalze verfügt.

Wie im Stand der Technik bekannt ist es üblich, dass in den der Walzwerksanordnung beide Gelenkwellen über eine Vorrichtung zum Längenausgleich verfügen. Im Unterschied zum Stand der Technik wird hier jedoch nur eine dieser Vorrichtungen zur Längenänderung zwischen den Gelenken der Gelenkwelle angeordnet.

Weiterhin vorteilhaft ist eine Walzwerksanordnung, wobei zumindest eines der walzenseitigen Gelenke einen um 3 % bis 30 % größeren Durchmesser aufweist, im Vergleich zu dem Durchmesser der verbundenen Arbeitswalze.

Der Durchmesser der Gelenke bezeichnet dabei das größte Ausmaß des Gelenkes senkrecht zu zumindest einer Drehachse, den Hüllkreis. Bei Gelenkwellen kann der Durchmesser durch ein Auslenken der Gelenkwelle theoretisch vergrößert werden, da durch die Auslenkung ein Teil des Gelenkes einer anderen Rotationsachse folgt und so in einer Richtung einen größeren Raum in Anspruch nimmt, was aber üblicherweise durch entsprechende Formgebung der Gelenkgabeln durch Abrunden zentrisch zum Drehpunkt des Gelenkes vermieden wird.

Der Walzenspalt umfasst ist in der Verlängerung als gedachte Linie der sogenannten Pass-Line, die die Auflagefläche des Bereiches kennzeichnet, durch den das Walzgut die Walzwerksanordnung passiert. Zumindest ein Walzenseitiges Gelenk, vorzugsweise das untere, kann in einer vorteilhaften Ausführungsform der Erfindung über die Pass-Line hinausragen.

Weiterhin vorteilhaft ist eine Walzwerksanordnung, wobei der Durchmesser (D_{G}) der walzenseitigen Gelenke im Bereich 40 cm bis 150 cm ausgeführt ist, wobei die Gelenkwelle geeignet ist ein Drehmoment von 200 knm bis 15.000 knm zu übertragen.

Eine Walzwerksanordnung mit hoher Drehmomentkapazität der Gelenkwellen bereitzustellen, kann durch größere Gelenke erreicht werden. Der konstruktive Aufwand und die größeren Gelenke sind dabei allerdings wirtschaftlich nur sinnvoll, wenn die Walzwerksanordnung große Drehmomente übertragen muss. Dies ist insbesondere bei Walzwerken für die Metallbearbeitung und/oder Blechherstellung der Fall. Besonders vorteilhaft ist daher der Einsatz bei Drehmomenten von 400 - 15.000 knm, und Durchmessern im Bereich 50 - 130 cm.

Weiterhin vorteilhaft ist eine Walzwerksanordnung, wobei beide Gelenkwellen jeweils mittels zumindest einer Stützvorrichtung gestützt werden.

Der Einsatz von zumindest einer Stützspindel kann Biegung reduzieren oder zumindest das Biegemoment an den Anschlussnaben reduzieren. Eine Anordnung von mehreren Stützspindeln an den Gelenkwellen kann zudem voreilhaft sein, um auch die Anschlussnabe und die Gelenklager aller Gelenkwellen von hohen Gewichtskräften, und den daraus resultierenden Biegemomenten zu entlasten.

Weiterhin vorteilhaft ist eine Walzwerksanordnung, wobei die Vorrichtung zur Längenänderung einen inneren Wellenkörper und eine äußere Nabe umfasst, wobei der Wellenkörper eine Verzahnung aufweist und die Nabe eine Gegenverzahnung.

Der Aufbau der Vorrichtung zur Längenänderung soll eine möglichst reibungsarme teleskopartige Längenänderung ermöglichen, wobei gleichzeitig eine effiziente und Übertragung großer Drehmomente gewährleistet werden muss. Die Längenänderung darf zusätzlich vorteilhaft nur wenig Spiel erlauben, dabei hat sich eine Verzahnung parallel zur Drehachse als besonders vorteilhaft erwiesen.

Weiterhin vorteilhaft ist eine Walzwerksanordnung, wobei die Gelenkwellen Kreuz-Gelenke umfassen. Weiterhin vorteilhaft ist eine Walzwerksanordnung, wobei die Gelenkwellen Flachzapfen-Gelenke oder Zahnkupplungsgelenke umfassen.

Je nach Ausführungsgröße der Erfindung sind die Gelenke vorteilhaft entweder als Kreuzgelenke, als Flachzapfengelenke oder als Zahnkupplungsgelenke auszuführen. Andere Arten der Kardanwellen halten den Belastungen einer Walzwerksanordnung zur Metallbearbeitung nicht stand.

Im Folgenden wird die Erfindung anhand von Figuren erläutert. Die Figuren zeigen im Einzelnen:
- Fig.1: Eine schematische Darstellung des Stands der Technik
- Fig.2: Eine schematische Darstellung mit Aspekten der Erfindung

**Figur 1** zeigt eine nicht maßstäbliche schematische Darstellung eine Walzwerksanordnung 1 aus dem Stand der Technik. Das Walzwerk umfasst eine erste Arbeitswalze 2 und eine zweite Arbeitswalze 3 die geeignet sind Walzgut, insbesondere Metallwerkstücke in einem Walzenspalt zu walzen. Der Walzenspalt ist in der Verlängerung als gestrichelte Linie der sogenannten Pass-Line 21 dargestellt. Die Arbeitswalzen 2,3 sind mittels erster Gelenkwelle 4 und zweiter Gelenkwelle 5 mit der ersten Antriebsvorrichtung 13 und der zweiten Antriebsvorrichtung 14 verbunden. Die Gelenkwellen umfassen dabei jeweils ein Walzenseitiges Gelenk 6,7, eine Vorrichtung zur Längenänderung 12 und ein antriebsseitiges Gelenk 8,9. Dabei ist bei beiden Gelenkwellen 4,5 die Vorrichtung zur Längenänderung 12 zwischen walzenseitigem Gelenk 6,7 und an Antriebsseitigem Gelenk 8,9 angeordnet. Kein Teil der Gelenkwelle 4,5 kann dabei über die Pass-Line hinausragen, da es sonst zu einer Kollision der Gelenkwellen kommen würde. Alle Gelenke haben einen kleineren Durchmesser im Vergleich zum Durchmesser der Arbeitswalzen 2,3.

**Figur 2** zeigt eine nicht maßstäbliche schematische Darstellung eine Walzwerksanordnung 1 mit Merkmalen der Erfindung. Das Walzwerk umfasst eine erste Arbeitswalze 2 und eine zweite Arbeitswalze 3 die geeignet sind Walzgut, insbesondere Metallwerkstücke in einem Walzenspalt zu walzen. Der Walzenspalt ist in der Verlängerung als gestrichelte Linie der sogenannten Pass-Line 21 dargestellt. Die Arbeitswalzen 2,3 sind mittels erster Gelenkwelle 4 und zweiter Gelenkwelle 5 mit der ersten Antriebsvorrichtung 13 und der zweiten Antriebsvorrichtung 14 verbunden. Die Gelenkwellen umfassen dabei jeweils ein Walzenseitiges Gelenk 6,7, eine Vorrichtung zur Längenänderung 12 und ein antriebsseitiges Gelenk 8,9. Bei der ersten Gelenkwelle 4 ist das erste walzenseitige Gelenk 6 in einem ersten Abstand 10 mit der ersten Arbeitswalze 2 verbunden. Die zweite Arbeitswalze 3 ist zunächst mit einer Vorrichtung zur Längenänderung 12 und dann mit dem zweiten Walzenseitigen Gelenk 7. Optional ist die Walzwerksanordnung 1 in Bezug zur Schwerkraft g wie bildlich dargestellt angeordnet, wobei die zweite Gelenkwelle 5 dann die unteren Gelenkwelle 16 ist. Analog ist das zweite walzenseitige Gelenk 7 dann das untere walzenseitige Gelenk 17 und die zweite Arbeitswalze 3 die untere Arbeitswalze 18. Die Vorrichtung zur Längenänderung, die zwischen zweiter Arbeitswalze 3, 18 und walzenseitigem Gelenk 7,17 angeordnet ist, wird in der Figur 2 mittels einer Stützvorrichtung 15 gestützt. Die Stützvorrichtung 15 ist dabei lediglich als aktive Stützwalze dargestellt, kann aber zumindest eine Lagerung, insbesondere mittels Wälzlager und eine Halterung, insbesondere eine verstellbare Halterung umfassen. Die Stützvorrichtung kann auch nicht bildlich dargestellt mehrere Stützwalzen oder Stützspindeln umfassen, wobei die Drehachsen der Stützvorrichtung 15 parallel zu der Drehachse der Arbeitswalze bzw. der gestützten Vorrichtung zur Längenänderung 12 verläuft. Der zweite Abstand 11 ist dargestellt als Abstand zwischen zweiter bzw. unterer Arbeitswalze 3,18 und dem walzenseitigen bzw. unteren Gelenk 7,17. Durch die versetzte Anordnung der beiden walzenseitigen Gelenke 6,7 entsteht ausreichend Platz, dass die walzenseitigen Gelenke 6,7 über die Pass-Line 21 hinausragen können, ohne mit der jeweils anderen Gelenkwelle in Kollision zu geraten.

### Bezugszeichenliste

- 1: Walzwerksanordnung
- 2: erste Arbeitswalze
- 3: zweite Arbeitswalze
- 4: erste Gelenkwelle
- 5: zweite Gelenkwelle
- 6: erstes walzenseitiges Gelenk
- 7: zweites walzenseitiges Gelenk
- 8: erstes antriebsseitiges Gelenk
- 9: zweites antriebsseitiges Gelenk
- 10: erster Abstand
- 11: zweiter Abstand
- 12: Vorrichtung zur Längenänderung
- 13: erste Antriebsvorrichtung
- 14: zweite Antriebsvorrichtung
- 15: Stützvorrichtung
- 16: untere Gelenkwelle
- 17: unteres walzenseitiges Gelenk
- 18: untere Arbeitswalze
- 19: Wellenkörper
- 20: Nabe
- 21: Pass-Line

- g: Schwerkraft
- D_{G}: Gelenk-Durchmesser
- D_{W}: Walzen-Durchmesser

## Patentansprüche

1. Walzwerksanordnung (1) umfassend eine erste Arbeitswalze (2) und eine zweite Arbeitswalze (3), wobei die Arbeitswalzen (2, 3) jeweils mit einer Gelenkwelle (4, 5) verbunden sind, die wiederum jeweils mit einer Antriebsvorrichtung (13, 14) verbunden sind, wobei die beiden Gelenkwellen (4, 5) jeweils ein walzenseitiges Gelenk (6, 7) und ein antriebsseitiges Gelenk (8, 9) umfassen, wobei das erste walzenseitige Gelenk (6) einen ersten Abstand (10) zur ersten Arbeitswalze (2) aufweist und das zweite walzenseitige Gelenk (7) einen zweiten Abstand (11) zur zweiten Arbeitswalze (3) aufweist, wobei der erste und der zweite Abstand (10, 11) um 0,5 m bis 4 m unterschiedlich sind, und wobei bei zumindest einer Gelenkwelle (4, 5) eine Vorrichtung zur Längenänderung (12) zwischen walzenseitigem Gelenk (6, 7) und Arbeitswalze (2, 3) angeordnet ist und bei der anderen Gelenkwelle (4, 5) eine weitere Vorrichtung zur Längenänderung (12) zwischen walzenseitigem Gelenk (6, 7) und antriebsseitigem Gelenk (8, 9) angeordnet ist.

2. Walzwerksanordnung (1) nach Anspruch 1, **dadurch gekennzeichnet, dass** die Vorrichtung zur Längenänderung (12) an der unteren Gelenkwelle (16) zwischen unterem walzenseitigem Gelenk (17) und unterer Arbeitswalze (18) angeordnet ist.

3. Walzwerksanordnung (1) nach Anspruch 1 oder 2, **dadurch gekennzeichnet, dass** zumindest eine Vorrichtung zur Längenänderung (12) mittels einer Stützvorrichtung (15) gestützt wird.

4. Walzwerksanordnung (1) nach einem der vorherigen Ansprüche, **dadurch gekennzeichnet, dass** die Walzwerksanordnung (1) eine weitere Vorrichtung zum Längenänderung (12) umfasst, wobei die weitere Vorrichtung zum Längenänderung (12) zwischen den beiden Gelenken (6, 8 oder 7, 9) derjenigen Gelenkwelle (4, 5) angeordnet ist, die über keine Vorrichtung zur Längenänderung (12) zwischen walzenseitigem Gelenk (6, 7) und Arbeitswalze (2, 3) verfügt.

5. Walzwerksanordnung (1) nach einem der vorherigen Ansprüche, **dadurch gekennzeichnet, dass** zumindest eines der walzenseitigen Gelenke (6, 7) einen um 3 % bis 30 % größeren Durchmesser (D_{G}) aufweist, im Vergleich zu dem Durchmesser (Dw) der verbundenen Arbeitswalze (2, 3).

6. Walzwerksanordnung (1) nach einem der vorherigen Ansprüche, **dadurch gekennzeichnet, dass** der Durchmesser (D_{G}) der walzenseitigen Gelenke im Bereich 40 cm bis 150 cm ausgeführt ist, wobei die Gelenkwelle (4, 5) geeignet ist ein Drehmoment von 200 knm bis 15.000 knm zu übertragen.

7. Walzwerksanordnung (1) nach einem der vorherigen Ansprüche, **dadurch gekennzeichnet, dass** beide Gelenkwellen (4, 5) jeweils mittels zumindest einer Stützvorrichtung (15) gestützt werden.

8. Walzwerksanordnung (1) nach einem der vorherigen Ansprüche, **dadurch gekennzeichnet, dass** die Vorrichtung zur Längenänderung (11) einen inneren Wellenkörper (19) und eine äußere Nabe (20) umfasst, wobei der Wellenkörper (19) eine Verzahnung aufweist und die Nabe (20) eine Gegenverzahnung.

9. Walzwerksanordnung (1) nach einem der vorherigen Ansprüche, **dadurch gekennzeichnet, dass** die Gelenkwellen (4, 5) Kreuz-Gelenke umfassen.

10. Walzwerksanordnung (1) nach einem der vorherigen Ansprüche, **dadurch gekennzeichnet, dass** die Gelenkwellen (4, 5) Flachzapfen-Gelenke oder Zahnkupplungsgelenke umfassen.

## Claims

1. A rolling mill arrangement (1) comprising a first work roll (2) and a second work roll (3), wherein the work rolls (2, 3) are each connected to a drive shaft (4, 5), which in turn are each connected to a drive device (13, 14), wherein the two drive shafts (4, 5) each comprise a roll-side joint (6, 7) and a drive-side joint (8, 9), **characterised in that** the first roller-side joint (6) has a first distance (10) from the first working roller (2) and the second roller-side joint (7) has a second distance (11) from the second working roller (3), wherein the first and second distances (10, 11) differ by 0.5 m to 4 m, and wherein, in at least one drive shaft (4, 5), a length-adjustment device (12) is arranged between the roller-side joint (6, 7) and the working roller (2, 3), and on the other drive shaft (4, 5) a further device for adjusting the length (12) is arranged between the roller-side joint (6, 7) and the drive-side joint (8, 9).

2. A rolling mill arrangement (1) according to claim 1, **characterised in that** the length adjustment device (12) is arranged on the lower drive shaft (16) between the lower roller-side joint (17) and the lower work roll (18).

3. Rolling mill arrangement (1) according to claim 1 or 2, **characterised in that** at least one length adjustment device (12) is supported by means of a support device (15).

4. A rolling mill arrangement (1) according to one of the preceding claims, **characterised in that** the rolling mill arrangement (1) comprises a further length-adjustment device (12), wherein the further length-adjustment device (12) is arranged between the two joints (6, 8 or 7, 9) of that drive shaft (4, 5) which does not have a length-adjustment device (12) between the roll-side joint (6, 7) and the work roll (2, 3).

5. A rolling mill arrangement (1) according to one of the preceding claims, **characterised in that** at least one of the roll-side joints (6, 7) has a diameter (D_{G} ) that is 3% to 30% larger than the diameter (Dw) of the connected work roll (2, 3).

6. A rolling mill arrangement (1) according to one of the preceding claims, **characterised in that** the diameter (D_{G}) of the roller-side joints is in the range of 40 cm to 150 cm, wherein the drive shaft (4, 5) is capable of transmitting a torque of 200 kN·m to 15,000 kN·m.

7. Rolling mill arrangement (1) according to one of the preceding claims, **characterised in that** both drive shafts (4, 5) are each supported by means of at least one support device (15).

8. A rolling mill arrangement (1) according to one of the preceding claims, **characterised in that** the length-adjustment device (11) comprises an inner shaft body (19) and an outer hub (20), wherein the shaft body (19) has a toothing and the hub (20) has a mating toothing.

9. Rolling mill arrangement (1) according to one of the preceding claims, **characterised in that** the drive shafts (4, 5) comprise universal joints.

10. Rolling mill arrangement (1) according to one of the preceding claims, **characterised in that** the articulated shafts (4, 5) comprise spline joints or toothed coupling joints.

## Revendications

1. Dispositif de laminoir (1) comprenant un premier cylindre de travail (2) et un deuxième cylindre de travail (3), les cylindres de travail (2, 3) étant chacun reliés à un arbre articulé (4, 5), qui est lui-même relié à un dispositif d'entraînement (13, 14), les deux arbres articulés (4, 5) comprenant chacun une articulation côté cylindre (6, 7) et une articulation côté entraînement (8, 9), **caractérisé en ce que** la première articulation côté rouleau (6) présente une première distance (10) par rapport au premier rouleau de travail (2) et la deuxième articulation côté rouleau (7) présente une deuxième distance (11) par rapport au deuxième rouleau de travail (3), les première et deuxième distances (10, 11) diffèrent de 0,5 m à 4 m, et dans lequel, sur au moins un arbre à cardan (4, 5), un dispositif de réglage de longueur (12) est disposé entre l'articulation côté rouleau (6, 7) et le rouleau de travail (2, 3) et, pour l'autre arbre d'articulation (4, 5), un autre dispositif de réglage de la longueur (12) est disposé entre l'articulation côté rouleau (6, 7) et l'articulation côté entraînement (8, 9).

2. Dispositif de laminoir (1) selon la revendication 1, **caractérisé en ce que** le dispositif de réglage de la longueur (12) est disposé sur l'arbre d'articulation inférieur (16), entre l'articulation inférieure côté cylindre (17) et le cylindre de travail inférieur (18).

3. Dispositif de laminoir (1) selon la revendication 1 ou 2, **caractérisé en ce qu'**au moins un dispositif de réglage de longueur (12) est soutenu par un dispositif de support (15).

4. Dispositif de laminoir (1) selon l'une des revendications précédentes, **caractérisé en ce que** le dispositif de laminoir (1) comprend un autre dispositif de variation de longueur (12), l'autre dispositif de variation de longueur (12) étant disposé entre les deux articulations (6, 8 ou 7, 9) de l'arbre d'articulation (4, 5) qui ne dispose d'aucun dispositif de modification de longueur (12) de type « » entre l'articulation côté cylindre (6, 7) et le cylindre de travail (2, 3).

5. Dispositif de laminoir (1) selon l'une des revendications précédentes, **caractérisé en ce qu'**au moins l'une des articulations côté cylindres (6, 7) présente un diamètre (D_{G}) supérieur de 3 % à 30 % par rapport au diamètre (Dw) du cylindre de travail (2, 3) auquel elle est reliée.

6. Dispositif de laminoir (1) selon l'une des revendications précédentes, **caractérisé en ce que** le diamètre (D_{G}) des articulations côté cylindres est compris entre 40 cm et 150 cm, l'arbre d'articulation (4, 5) étant adapté pour transmettre un couple compris entre 200 kN·m et 15 000 kN·m.

7. Dispositif de laminoir (1) selon l'une des revendications précédentes, **caractérisé en ce que** les deux arbres d'articulation (4, 5) sont chacun soutenus par au moins un dispositif de support (15).

8. Dispositif de laminoir (1) selon l'une des revendications précédentes, **caractérisé en ce que** le dispositif de variation de longueur (11) comprend un corps d'arbre intérieur (19) et un moyeu extérieur (20), le corps d'arbre (19) présentant une denture et le moyeu (20) une contre-denture.

9. Dispositif de laminoir (1) selon l'une des revendications précédentes, **caractérisé en ce que** les arbres articulés (4, 5) comprennent des joints universels.

10. Dispositif de laminoir (1) selon l'une des revendications précédentes, **caractérisé en ce que** les arbres articulés (4, 5) comprennent des articulations à tourillon plat ou des articulations à accouplement denté.
